# EUROPÄISCHE PATENTSCHRIFT

(11) **EP 1 618 258 B1**
(45) Veröffentlichungstag und Bekanntmachung des Hinweises auf die Patenterteilung: **12.09.2007**
(21) Anmeldenummer: 04721120.6
(22) Anmeldetag: 17.03.2004
(51) Int. Cl.: E02F 3/92, E21B 7/18, E21C 25/60, E21B 21/16

(54) **VERFAHREN ZUM PNEUMATISCHEN AUFNEHMEN VON ERDREICH FÜR SAUGVORRICHTUNGEN UND ABSAUGROHR HIERZU SOWIE VERWENDUNG EINES DERARTIGEN ABSAUGROHRES**
METHOD FOR PNEUMATICALLY PICKING UP SOIL FOR USE IN SUCTION DEVICES AND SUCTION TUBE FOR THIS PURPOSE AND USE OF SAID SUCTION TUBE
PROCEDE DE RECEPTION PNEUMATIQUE DE TERRE DU SOUS-SOL POUR DISPOSITIFS D'ASPIRATION, TUBE D'ASPIRATION CORRESPONDANT, ET UTILISATION D'UN TEL TUBE D'ASPIRATION

(30) Priorität: 03.04.2003 DE 10315335; 25.04.2003 DE 10318720; 07.05.2003 DE 10320238
(43) Veröffentlichungstag der Anmeldung: 25.01.2006
(73) Patentinhaber: Braun, Alfons, 76726 Germersheim (DE); Walther, Frank, 67360 Lingenfeld (DE); Walther, Rolf, 67363 Lustadt (DE)
(72) Erfinder: Braun, Alfons, 76726 Germersheim (DE); Walther, Frank, 67360 Lingenfeld (DE); Walther, Rolf, 67363 Lustadt (DE)
(74) Vertreter: Mierswa, Klaus
(86) Internationale Anmeldenummer: PCT/DE2004/000545
(87) Internationale Veröffentlichungsnummer: WO 2004/088049

(56) Entgegenhaltungen:
- WO-A-92/21849
- GB-A- 1 110 850
- US-A- 601 521
- US-A- 5 535 836
- US-B1- 6 446 365

## Beschreibung

### Technisches Gebiet:

Die Erfindung betrifft ein Verfahren zum pneumatischen Aufnehmen von Erdreich nach dem Dünnstromverfahren für Saugvorrichtungen, wie Saugbagger, mittels eines Saugluftstromes unter Verwendung eines pneumatischen Absaugrohres mit einer am unteren, zum Erdreich gerichteten Ende angeordneten Krone sowie einer Luftzuführeinrichtung für Druckluft zur Krone unter Erzeugung eines das Erdreich im Bereich der Krone lockernden Druckluftstromes, gemäß dem Oberbegriff des Anspruchs 1. Des Weiteren betrifft die Erfindung ein pneumatisches Absaugrohr zur Durchführung des Verfahrens gemäß Anspruch 5 wie auch die Verwendung eines derartigen Absaugrohres gemäß Anspruch 26.

### Stand der Technik:

Bei Arbeiten an erdverlegten Versorgungssystemen sowie zur Herstellung derselben werden für den Aushub des Erdreichs sogenannte pneumatische Saugbagger eingesetzt, welche nach dem Dünnstromverfahren arbeiten, dass heißt, die geförderte Massen sind im Verhältnis zum Transportmedium Luft mengenmäßig gering, wobei ein schnell fließender Luftstrom zum Transport des Erdreichs benutzt wird. Derartige Saugbagger besitzen an ihrem saugenden Ende einen Saugrüssel oder ein Absaugrohr, welches am unteren, den Erdreich zugewandten Ende eine Krone aufweist, welche gezackt ist und mit einem vorgegebenen Druck, zumindest unter dem Eigengewicht des Absaugrohres, für jeden Saugvorgang in das Erdreich getrieben wird.

Bei festen Böden, ist ein Auflockern des Erdreichs notwendig, um überhaupt eine ausreichende Saugleistung zu erzielen. Hierzu sind Blaslanzen bekannt, welche von einem auf dem Saugbagger installierten Kompressor mit Druckluft versorgt werden. Eine zweite Person, die dem Saugbagger vorangeht, bedient eine derartige Blaslanze und lockert den Boden dem Absaugrohr vorgehend auf, so dass beim Einsatz einer derartigen Blaslanze neben dem Baggerführer eine zweite Person eingesetzt werden muss.

Zur weiteren Automatisierung dieses Vorgangs ist durch die DE 29902561 U1 ein pneumatisches Aufbruchwerkzeug für Saugbagger bekannt geworden, welches auf die physikalischen Gegebenheiten eines Saugbaggers zugeschnitten ist und am Saugstutzen des Saugbaggers integriert ist.

Dazu verlaufen innerhalb des Absaugrohres Luftlanzenbatterien als pneumatische Lösevorrichtung, wobei mehrere Luftlanzen, welche über einen Druckverteiler gekoppelt sind, am Saugstutzen des Saugbaggers montiert sind, wobei die Luftlanze wahlweise innen oder außen angeordnet sind, vorzugsweise jedoch innen angeordnet sind. Die Luftlanzen weisen nach unten zum Erdreich gerichtete Düsen auf, welche innerhalb der Saugkrone und oberhalb des unteren Endes derselben liegen und durch die außenliegende Saugkrone geschützt sind. Die Luftlanzen enden somit vor dem unteren Ende der Krone, um ein Aufstoßen der Luftlanzen auf den Erdboden beim Auftreffen der Krone auf dem Erdboden zu verhindern. Die auf das Erdreich gerichteten Luftströme aus den Luftlanzen treffen von oben außerhalb des Erdreichs auf dasselbe auf. Die Luftlanzen werden über einen Druckluftverteiler in getakteter Weise angesteuert, so dass entweder ein konstanter oder auch ein gepulster Luftstrom erzeugt wird, der mit hoher Geschwindigkeit aus den Luftdüsen austritt. Der Nachteil dieser Anordnung besteht darin, dass, um eine wenigstens einigermaßen befriedigende Lockerungswirkung des Erdreichs zu erreichen, eine hohe Energie des Luftstromes mit hoher Geschwindigkeit benötigt wird, wobei die Geschwindigkeit des Luftstromes mit Verlassen der Düse sich in den Überschallbereich steigert. Hierzu sind hohe Drücke und hohe Geschwindigkeiten der Luftströme notwendig. Ist der Boden sehr hart, stellt sich die Krone auf das Erdreich auf. Die Düsen sind dann zu weit von dem zu saugenden Erdreich entfernt, so dass die Wirkung der Düsen gegen Null geht, dass heißt, die Blasleistung ist trotz Überschall wirkungslos. Zusätzlich treten durch die Luftströme der Luftlanzen Luftverwirbelungen innerhalb des Saugrohres auf, was einen Energieverlust der Saugleistung zur Folge hat. Ein weiterer entscheidender Nachteil besteht darin, dass der Saugstrom dem Blasstrom entgegenwirkt und ihn somit in seiner Wirkung wenigstens teilweise aufhebt.

Durch die US 5535836A ist ein bohrendes Saugrohr bekannt geworden, welches für ein Verfahren zum pneumatischen Aufnehmen von Erdreich nach dem Dünnstromverfahren für Saugvorrichtungen mittels eines Saugluftstromes geeignet ist, unter Verwendung eines handgeführten, pneumatischen Absaugrohres aus zwei ineinander angeordneten Rohren, von denen das innere Rohr sich innerhalb des äußeren Rohres dreht. Das sich drehende Rohr, welches unter Erzeugung einer Kernbohrung gedreht werden kann, besitzt am unteren, zum Erdreich gerichteten Ende eine Krone. Ebenso besitzt dieses Rohr Luftzuführeinrichtungen zur Zuleitung von Druckluft zur Krone hin. Die Druckluftzuführungen enden innerhalb des Absaugrohres oberhalb der Krone und erzeugen einen das Erdreich direkt im Bereich der Krone schneidenden Druckluftstrom; ein weiterer Druckluftstrom, der in schräg Richtung hin zur Längsachse des Rohres gerichtet ist, dient zum Auflockern des aufgeschnittenen Erdreichs. Der sich mit dem drehenden Rohr drehende Druckluftstrom wird somit oberhalb der Krone unter einem Winkel von ca. 45 Grad relativ zur Querschnittsebene der Krone auf das Erdreich aufgeblasen bzw. in das Erdreich eingeblasen, wodurch unter Drehung des Rohres und Einschneiden des einen Druckluftstromes ein Erdkern von in etwas der Größe oder kleiner des lichten Querschnitts der Krone abgelöst werden kann, welcher durch das Saugrohr abgesaugt wird. Diese Vorrichtung ist aufgrund der sich ineinander drehenden Rohre kompliziert, weil u.a. das obere Ende der Luftzuführeinrichtung dichtend drehbar an einen Kompressor angeschlossen sein muss. Ebenso sind im Wesentlichen die Druckluftströme auf die Oberfläche des innerhalb der Krone befindlichen Erdreichs, soweit eben das bohrendes Saugrohr in das Erdreich eingedrungen ist, gerichtet.

### Technische Aufgabe:

Der Erfindung liegt die Aufgabe zugrunde, ein Verfahren der eingangs genannten Gattung zu schaffen, mit welchem die Nachteile des Standes der Technik überwunden und insbesondere hohe Drücke und damit verbundener hoher Energieverbrauch vermieden werden.

Offenbarung der Erfindung und deren Vorteile:
Die Lösung der Aufgabe besteht bei einem Verfahren der eingangs genannten Gattung darin, dass der Druckluftstrom unterhalb der Krone parallel zu einer Querschnittsebene der Krone innerhalb des Erdreichs in dasselbe eingeblasen wird, wodurch ein Erdkern von in etwa der Größe oder kleiner des lichten Querschnitts der Krone hoch gedrückt und abgelöst wird, welcher durch das Absaugrohr abgesaugt wird, so dass mit dem Hochdrücken und Ablösen des Erdkerns der umgelenkte Druckluftstrom und der Saugluftstrom innerhalb des Saugrohres gleichgerichtet sind. Dabei können mehrere Druckluftströme unterhalb des peripheren Randes der Krone oder im Bereich des unteren peripheren Randes der Krone innerhalb des Erdreiches erzeugt werden, vorzugsweise synchron, welche radial zur Mittelachse der Krone hingerichtet sind.

Der Vorteil des erfindungsgemäßen Verfahrens besteht darin, dass die Einbringung der Druckluft erst innerhalb des Erdreiches in dasselbe erfolgt und zwar einige Zentimeter bis fünfzehn Zentimeter innerhalb des Bodens unterhalb der Krone. Dadurch wird ein Erdkern von in etwa der Größe oder kleiner des lichten Querschnitts der Krone hochgedrückt und abgelöst, insbesondere beim synchronen Einschießen von mehreren Druckluftströmen, so dass dieser Erdkern durch den Saugstrom durch das Absaugrohr abgesaugt werden kann. Dadurch kann Energie für die Erzeugung der Druckluft eingespart werden, weil der erzeugte Druckluftstrom oder die Druckluftströme nicht mehr in den Überschallbereich gesteigert werden müssen.

In einer weiteren erfindungsgemäßen Ausgestaltung des Verfahrens können mehrere Druckluftströme unterhalb des peripheren Randes der Krone oder im Bereich des peripheren Randes der Krone innerhalb des Erdreichs ausgehend von der Mittelachse der Krone erzeugt werden, und zwar vorzugsweise synchron, wobei die Druckluftströme von der Mittelachse der Krone weg radial nach außen gerichtet sind.

In weiterer Ausgestaltung des patentgemäßen Verfahrens wird der Druckluftstrom in Form einer Serie von Pulsen innerhalb des Erdreichs in dasselbe gedrückt, wobei die Pulsfrequenz des Druckluftstromes von der Härte des Erdreiches mittels eines Druckluftsensors gesteuert bzw. geregelt wird. Der Druckluftsensor misst den Druck des Druckluftstromes innerhalb des Erdreiches, wobei bei härterem Erdreich die Pulsfrequenz erhöht, hingegen bei weicherem Erdreich die Pulsfrequenz erniedrigt wird.

Ein patentgemäßes pneumatisches Absaugrohr zum pneumatischen Aufnehmen von Erdreich nach dem Dünnstromverfahren für Saugvorrichtungen, wie Saugbagger, bei Erzeugung eines Saugluftstromes, mit einer am unteren zum Erdreich gerichteten Ende angeordneten Krone, wobei an das obere Ende des Absaugrohres ein Saugschlauch anschließbar ist sowie mit einer Luftzuführeinrichtung für Druckluft zur Krone unter Erzeugung eines das Erdreich im Bereich der Krone lockernden Druckluftstromes ist dadurch gekennzeichnet, dass die Luftzuführeinrichtung wenigstens ein Spitzrohr umfasst, welches die Krone nach unten in Richtung parallel zur Mittelachse des Absaugrohres und zum Eindringen in das Erdreich und zum Einblasen eines Druckluftstromes innerhalb des Erdreiches in dasselbe unterhalb der Krone parallel zu einer Querschnittsebene derselben überragt und geeignet ist zum Hochdrücken und Ablösen eines Erdkerns von in etwa der Größe oder kleiner des lichten Querschnitts der Krone und dem Absaugen des Erdkerns durch das Absaugrohr.

In einer weiteren patentgemäßen Ausgestaltung der Erfindung kann die Luftzuführeinrichtung ein innerhalb längs der Mittelachse der Krone verlaufendes einziges Spitzrohr sein, welches im Bereich des unteren Endes mindestens eine in der Querschnittsebene der Krone radial nach außen gerichtete Austrittsöffnung für die Druckluft aufweist. Vorzugsweise sind drei Austrittsöffnungen vorhanden, die um je 120 Grad auf dem Umfang des Spitzrohres verteilt sind.

In einer weiteren erfindungsgemäßen Ausgestaltung umfasst die Luftzuführeinrichtung mehrere peripher um die Krone herum verteilte Spitzrohre, welche die Krone nach unten in Richtung parallel zur Mittelachse des Absaugrohres überragen und welche im Bereich ihrer unteren Enden je eine in der Querschnittsebene der Krone radial nach innen zur Mittelachse gerichtete Austrittsöffnung für die Druckluft aufweisen.

In einer weiteren erfindungsgemäßen Ausgestaltung umfasst die Luftzuführeinrichtung ein Luftringrohr, welches peripher um die Krone herum angeordnet ist und einen Drucklufttank bildet, in welchen ein Druckluftrohr mündet, wobei an dem Luftringrohr nach unten in Richtung parallel zur Mittelachse der Krone die Spitzrohre angeordnet sind.

In einer weiteren erfindungsgemäßen Ausgestaltung umfasst die Luftzuführeinrichtung ist innerhalb des Druckluftrohres ein Drucksensor angeordnet, welcher den augenblicklichen Druck innerhalb der Spitzrohre misst und in Abhängigkeit des gemessenen Druckes ein am Druckluftrohr angeordnetes Luftventil öffnet oder schließt.

In einer weiteren erfindungsgemäßen Ausgestaltung umfasst die Luftzuführeinrichtung ist das Druckluftrohr senkrecht außen auf dem Mantel des Absaugrohres angeordnet, vorzugsweise senkrecht in Richtung einer Mantellinie.

Die Spitzrohre können an ihrem äußersten unteren Ende eine Spitze aufweisen, wobei der Durchmesser der Austrittsöffnung der Spitzrohre kleiner als der Durchmesser der Eintrittsöffnung ist. Vorzugsweise können die Spitzrohre die Krone nach unten um einen Betrag zwischen 8 bis 15 cm überragen.

In weiterer erfindungsgemäßer Ausgestaltung weist das Absaugrohr oberhalb der Krone Schlitze auf zum Einströmen von Luft unter Umgehung der Kronenöffnung in Funktion eines Bypasses zur Sicherstellung einer laminaren Strömung im Absaugrohr. Die Schlitze können sich peripher um das Absaugrohr herum erstrecken, wobei die Länge der Schlitze erheblich größer als die Breite der Schlitze ist, vorzugsweise in einem Verhältnis von Länge zu Breite wie 5:1 bis 20:1.

Ebenso können die Schlitze verschließbar und öffenbar sein wie sie auch in ihrer Länge und gegebenenfalls Breite verstellbar sein können.

In weiterer Ausgestaltung ist das Absaugrohr aus mehreren Teilen zusammengesetzt und besteht im Wesentlichen aus der Krone, einem Mittelstück sowie einem darauf folgenden Anschlussring. Vorteilhaft kann das Absaugrohr beweglich in geführter Weise und federbelastet an einem fest stehenden Oberteil angeordnet sein, an welchem ein Saugschlauch angreift, wobei sich zwischen Oberteil und Absaugrohr ein verformbarer Verbindungsbalg befindet.

In einer weiteren erfindungsgemäßen Ausgestaltung ist das Oberteil eine Anschlusshülse, welche an ihrem unteren Ende mit dem Verbindungsbalg und an ihrem oberen Ende mit dem abgehenden Saugschlaüch verbunden ist. Auf dem Absaugrohr kann an seinem oberen Ende ein Anschlussring angeordnet sein, der seinerseits an seinem oberen Ende mit dem Verbindungsbalg verbunden ist.

In einer weiteren erfindungsgemäßen Ausgestaltung weist das Oberteil und der Anschlussring wenigstens je eine miteinander koinzidierende rohr- oder hülsenförmige Führung auf, durch welche eine Führungswelle geführt ist, welche innerhalb der Führung des Oberteils befestigt ist und welche innerhalb der Führung des Anschlussringes beweglich gehaltert ist und welche mit einer außerhalb der Führung am unteren Ende derselben mit einer Sicherung zur Wegbegrenzung der Führungswelle versehen ist, wobei zwischen der Führung des Oberteils und derjenigen des Anschlussringes eine Druckfeder angeordnet ist, welche in Ruhestellung in ihrer größten Längenausdehnung das Oberteil und den Anschlussring auf ihren größtmöglichen Abstand halten.

In einer weiteren erfindungsgemäßen Ausgestaltung ist unterhalb der Führungswelle eine Kontakteinrichtung angeordnet, welche bei einem vorgegebenen Federweg und Zusammenpressen der Druckfeder durch die Führungswelle kontaktierbar ist und ein Signal auslöst, welches seinerseits das Luftventil zur Druckluftzuführung zu den Spitzrohren öffnet und den Spitzrohren einen Druckluftstrom zuzuführen imstande ist.

Des Weiteren kann das Oberteil eine Schnellkupplung aufweisen, mittels derselben das Oberteil mit dem Absaugrohr lösbar verbunden ist. In einer weiteren erfindungsgemäßen Ausgestaltung weist das Mittelstück des Absaugrohres an seinem unteren Ende Ausschnitte auf, welche dazu dienen beim Verbinden des Mittelstücks mit der Krone die Schlitze zu gestalten. Des Weiteren können an dem das Oberteil zum Anschluss des Saugschlauches drei Ohren zur Aufnahme von drei Führungswellen angeordnet sein, wie auch das Oberteil das Luftventil sowie eine Schnellkupplung zum Anschluss des Luftdruckrohres an die Druckluftzufuhr trägt.

Des Weiteren ist Gegenstand der Erfindung die Verwendung eines pneumatischen Absaugrohres mit einer am unteren, zum Erdreich gerichteten Ende angeordneten Krone, wobei an das obere Ende des Absaugrohres ein Saugschlauch anschließbar ist, sowie mit einer Luftzuführeinrichtung für Druckluft zur Krone unter Erzeugung eines das Erdreich im Bereich der Krone lockernden Druckluftstromes, wobei die Luftzuführeinrichtung wenigstens ein Spitzrohr umfasst, welches die Krone nach unten in Richtung parallel zur Mittelachse des Absaugrohres überragt und zum Eindringen in das Erdreich und zum Einblasen eines Druckluftstromes innerhalb des Erdreichs in dasselbe unterhalb der Krone parallel zu einer Querschnittsebene derselben geeignet ist zum Hochdrücken und Ablösen eines Erdkerns von in etwa der Größe oder kleiner des lichten Querschnitts der Krone und Absaugen des Erdkerns durch das Absaugrohr zum Einsatz für Saugbagger oder Saugvorrichtungen zum pneumatischen Aufnehmen von Erdreich nach dem Dünnstromverfahren bei Erzeugung eines Saugluftstromes. Das erfindungsgemäße Absaugrohr kann somit in höchst vorteilhafter Weise auch an bestehende Saugbagger oder Saugvorrichtungen nachgerüstet werden, weil derartige Einrichtungen in aller Regel auch über einen Druckluftanschluss verfügen.

Kurzbezeichnung der Zeichnung, in der zeigen :
- Figur 1: eine Seitenansicht eines Absaugrohres eines Saugbaggers mit einem am oberen Ende angeordneten Saugschlauch und einer am unteren Ende des Absaugrohres angeordneten gezackten Krone, mit einem Druckluftrohr zum Zuführen von Druckluft und mit einem Luftringrohr, welches um das Absaugrohr herum angeordnet ist und aus dem Spitzrohre über das Druckluftohr mit Druckluft versorgt werden, um das Erdreich zu lockern, sowie mit Schlitzen innerhalb des Absaugrohres zur Zufuhr von Luft von außerhalb in das Saugrohr in Form eines Bypasses unter Umgehung der Krone
- Figur 2: eine Vergrößerung aus der Figur 1 zur Darstellung der Anschlusshülse für den nach oben abgehenden Saugschlauch, des Anschlussringes für das Absaugrohr und des zwischen beiden angeordneten Verbindungsbalges sowie des innerhalb des Anschlussringes sitzenden Absaugrohrs
- Figur 3: eine teilweise geschnittene und gegenüber der Figur 1 vergrößerte Seitenansicht des unteren Teiles des Absaugrohrs mit Druckluftrohr, Luftringrohr, der Krone sowie einem an dem Luftringrohr angeordneten Spitzrohr
- Figur 4: einen zur Längsachse des Absaugrohres senkrechten Schnitt durch das Absaugrohr im Bereich des unteren Endes desselben oberhalb des Luftringrohres zur Draufsicht auf das Luftringrohr, mit im Schnitt dargestellten Zugang des Druckluftrohres in das Luftringrohr und den angedeuteten, nach unten weisende Anschlüssen der Spitzrohre an das Luftringrohr, nämlich entlang der Schnittlinie A-A in Figur 3
- Figur 5: eine Ansicht von unten auf das Luftringrohr ohne Absaugrohr senkrecht zur Mittelachse desselben mit der Darstellung der Anschlüsse der im Schnitt gezeigten Spitzrohre
- Figur 5a: einen Querschnitt in einer waagrechten Ebene des Luftringrohres der Figur 5, mit dem Zugang des Luftdruckrohres und einem Anschluss für ein Spitzrohr
- Figur 6: eine Draufsicht auf die Figur 1 in Richtung der Längsachse des Absaugrohres auf den oberen Teil desselben unter Weglassung des Saugschlauches, mit einem Ventil zur Versorgung des Druckluftrohres, den Ohren für die Führungswellen des Absaugrohres und den Verschlüssen zum Befestigen des Absaugrohres an den zum Saugbagger führenden Saugschlauch
- Figur 7: das Druckluftrohr geführt an der Außenwand des Absaugrohres mit Ventil in der Ansicht Y der Figur 3
- Figur 8: eine Draufsicht auf das Oberteil 4, Anschlussring 4, des Absaugrohres mit den Ohren für die Führungswellen
- Figur 9: eine Seitenansicht des mittleren Teils des Absaugrohres, mit Ausschnitten am unteren Ende des die Krone tragenden Absaugrohres sowie mit Luftansaugschlitzen für die von außen in das Absaugrohr strömende Luft in Form eines Bypasses unter Umgehung der Krone
- Figur 10: einen Querschnitt durch den mittleren Teil des Absaugrohres senkrecht zu seiner Längsachse zur Darstellung der Lage der Luftansaugschlitze
- Figuren 11a, 11b: 11, verschiedene Seitenansichten und eine Draufsicht auf das Ventil am oberen Ende des Luftdruckrohres zur Steuerung der Druckluft innerhalb des Luftringrohres und
- Figur 12: eine Seitenansicht einer der drei Führungswellen zur Führung des Anschlussringes des Absaugrohres an der Anschlusshülse des nach oben abgehenden Saugschlauches.

### Bevorzugte Ausführungsform der Erfindung:

Die Figuren 1, 2 und 3 zeigen eine Seitenansicht eines patentgemäßen Beispiels eines Absaugrohres 3 für eine Saugvorrichtung, insbesondere einen (nicht gezeigten) Saugbagger, mit einem am oberen Ende vom Absaugrohr 3 abgehenden Saugschlauch 24 und einer am unteren Ende des Absaugrohres 3 angeordneten gezackten Krone 11. Auf dem äußeren Mantel des Absaugrohres 3 längs einer Mantellinie verläuft nach unten zur Krone 11 ein Druckluftrohr 10 zum Zuführen von Druckluft in ein Luftringrohr 2, welches ringförmig um das Absaugrohr 3 herum im Bereich der Krone 11 angeordnet ist und als Druckluftspeicher dient. An dem Luftringrohr 2 sind senkrecht nach unten parallel zur Mittelachse 30 des Absaugrohres 3 verlaufend Spitzrohre 1 angeordnet, vorzugsweise drei oder mehr, dessen Rohrinneres über eine Eintrittsöffnung 31 mit dem Volumen des Luftringrohres 2 in Verbindung steht. Die Spitzrohre 1 überragen die Krone 11 nach unten in Richtung zum Erdreich, und zwar vorzugsweise um wenige Zentimeter bis zu 25 cm, in zu wählender Abhängigkeit von der Dichte des Erdreichs. Die Spitzrohre 1, welche je eine äußerste Spitze 33 zum Einrammen in das Erdreich aufweisen, besitzen oberhalb der Spitze 33 eine Austrittsöffnung 32 für die Druckluft. Die Normale der Ebene der Austrittsöffnung 32 ist radial zur Mittelachse 30 des Absaugrohres 3 gerichtet und steht auf dieser senkrecht, so dass der aus jedem Spitzrohr 1 austretende Druckluftstrom ebenfalls in Richtung der Normale radial zur Mittelachse 30 des Absaugrohres 3 gerichtet ist.

In prinzipieller Funktion der Vorrichtung beim Betrieb derselben werden die Spitzrohre 1, welche ja die Krone 11 nach unten zum Erdreich hin überragen, beim Aufprall des Absaugrohres 3 und damit der Krone 11 auf dem Boden in das Erdreich getrieben, so dass die Austrittsöffnung 32 der Spitzrohre 1 für die Druckluft unterhalb der Bodenoberfläche im Erdreich sich befindet. Beim Zuschalten des Druckluftstromes wird derselbe unterhalb der Krone 11 parallel zu einer Querschnittsebene der Krone 11 innerhalb des Erdreichs in dasselbe eingeblasen, wodurch ein Erdkern von in etwa der Größe oder kleiner des lichten Querschnitts der Krone 11 hochgedrückt und abgelöst wird, welcher durch das Absaugrohr 3 abgesaugt wird.

Durch die Tatsache, dass die Druckluft im Boden austritt, wird eine erheblich geringere Energiemenge und ein geringerer Luftmassestrom als beim Stand der Technik benötigt. Des Weiteren verhindert das Einschießen der Druckluft innerhalb des Bodens die Entstehung von Wirbel und Verwirbelungen innerhalb des Absaugrohres, was einen Verlust an Saugleistung bedeutet, so dass in der Krone 11 eine höhere Saugleistung zur Verfügung steht. Dabei hat sich gezeigt, dass nur drei Spitzrohre bzw. drei Druckluftströme innerhalb des Erdreichs notwendig sind, um einen Erdkern sicher abzulösen.

Der Durchmesser der Austrittsöffnung 31 der Spitzrohre 1 ist bevorzugt kleiner als der Durchmesser der Eintrittsöffnung 32, was eine Vergrößerung der Geschwindigkeit der austretenden Luft zur Folge hat, wodurch die Fähigkeit zur Lockerung der Erde verbessert wird. Der Winkel α der Spitze 33 des Spitzrohres 1 beträgt vorzugsweise 30°, wie es der Figur 3 zu entnehmen ist, so dass die Spitzrohre 1 gut geeignet sind, um in das Erdreich einzudringen.

Figur 2 zeigt eine Vergrößerung aus der Figur 1 zur detaillierten Darstellung des oberen Teils des Absaugrohres 3 sowie der Halterung desselben. Auf das Absaugrohr 3 ist ein Anschlussring 4 fest aufgesetzt, auf dessen oberes Ende ein Balg 27, zum Beispiel ein Gummischlauch 27, aufgesetzt ist, welcher seinerseits mit seinem oberen Ende ein Oberteil 5 in Form einer Anschlusshülse 5 umfasst; der Balg 27 ist mittels Schlauchschellen 16 beidendig fest mit dem Anschlussring 4 und der Anschlusshülse 5 verbunden; von der Anschlusshülse 5 führt der Saugschlauch 24 zum Saugbagger. Das Druckluftrohr 10 ist von außen am Absaugrohr 3 angeschweißt.

Figur 4 zeigt einen zur Mittelachse 30 des Absaugrohres 3 senkrechten Schnitt durch das Absaugrohr 3 im Bereich des unteren Endes desselben oberhalb des Luftringrohres 2, nämlich entlang der Schnittlinie A-A in Figur 3, zur Draufsicht auf das Luftringrohr 2, mit im Schnitt dargestellten Zugang 29 des Druckluftrohres 10 in das Luftringrohr 2. Ebenso sind daraus die gestrichelt angedeuteten, nach unten weisenden Anschlüsse 23 der Spitzrohre 1 an das Luftringrohr 2 zu entnehmen. Es sind somit der Zugang 29 des Druckluftrohres 3 sowie die Anschlüsse 23 für die Spitzrohre 1 ersichtlich. Die Anschlüsse 23 für die Spitzrohre 1 sind gleichmäßig auf den Luftringrohr verteilt und die Bogenlänge zwischen zwei Anschlüssen entspricht einem Winkel von 120° und der Zugang 29 des Druckluftrohres 10 liegt in der Mitte zwischen zwei Anschlüsse 23.

Die Figuren 5 und 5a zeigen einerseits eine Ansicht von unten auf das Luftringrohr 2 ohne Absaugrohr senkrecht zur Mittelachse desselben mit der Darstellung einer der Anschlussöffnungen 23 innerhalb des Luftringrohres 2 bei entfernten Spitzrohren, welche in die Anschlussöffnungen 23 gesteckt werden und andererseits einen Querschnitt in einer waagrechten Ebene des Luftringrohres 2 der Figur 5, mit Zugang 29 des Luftdruckrohres 10 in das Luftringrohr 2 und einer der Anschlussöffnungen 23 für eines der Spitzrohre. Ersichtlich ist auch, dass das Luftringrohr 2 keine Innenwand hat. Diese ist nicht nötig, weil das Luftringrohr 2 an der Krone 11 bzw. am unteren Ende des Absaugrohr 3 angeschweißt ist.

Sowohl an der Anschlusshülse 5 als auch am Anschlussring 4 ist eine Führung angeordnet, welche dazu dient, eine vorgegebenen Relativbewegung von Anschlusshülse 5 und Anschlussring 4 in Richtung von deren gemeinsamer Mittelachse 30 zu ermöglichen. Die Führung besteht vorzugsweise jeweils aus drei oberen Führungshülsen 7, zum Beispiel in Form von gelochten Ohren 7, welche an der Anschlusshülse 5 angeordnet sind sowie aus drei unteren Führungshülsen oder -buchsen 19, zum Beispiel GAR-MAX-Buchsen oder ebenfalls in Form von gelochten Ohren 19, welche an dem Anschlussring 4 angeordnet sind. Die Führungshülsen 7, 19 stehen sich in senkrechter Richtung längs ihrer zusammenfallenden Mittelachsen gegenüber. Vorzugsweise sind die Führungshülsen 7, 19 in äquidistanten Abständen peripher um Anschlusshülse 5 und Anschlussring 4 herum angeordnet. Durch die sich gegenüberliegenden Führungshülsen 7, 19 ist je eine Führungswelle 6 gesteckt, welche jeweils in den oberen Führungshülsen 7 verankert ist. Auf das untere Ende der Führungswelle 6, welches jeweils aus der unteren Führungshülse 19 herausragt und welches ein Gewinde aufweist, ist eine Mutter 39 aufgeschraubt. Zwischen den oberen und unteren Führungshülsen 7, 19 ist je eine Druckfeder 39 oder ein Gummipuffer angeordnet. Die Druckfeder 39 drückt einerseits in ihrer Ruhestellung die Anschlusshülse 5 und den Anschlussring 4 soweit auseinander, dass die Mutter 39 an der Unterseite der unteren Führungshülse 19 anschlägt; andererseits gibt die zusammengepresste Druckfeder 39 den maximalen Weg vor, um den die Führungswelle 6 zusammengepresst werden kann. Oder auf der Führungswelle 6 ist eine Distanzhülse 8 aufgesetzt, welche um eine Strecke "s" kürzer ist als der maximale Abstand von Anschlusshülse 5 und Anschlussring 4 voneinander, so dass die Länge der Distanzhülse 8 den relativen Hub zwischen Anschlusshülse 5 und Anschlussring 4 vorgibt.

Unterhalb einer der auf das untere Ende einer der Führungswellen 6 aufgeschraubten Mutter 39 ist eine Kontakteinrichtung 25 angeordnet. Die Kontakteinrichtung 25 wird dann durch die nach unten stoßende Führungswelle 6 angesprochen und gibt ein Steuersignal ab, wenn während des Arbeitens der Vorrichtung die Führungswelle 6 aufgrund Relativbewegung zwischen Anschlusshülse 5 und Anschlussring 4 nach unten aus der Führungshülse 19 fährt und dabei die Mutter 39 die Kontakteinrichtung 25 auslöst.

Die Figur 6 zeigt eine Draufsicht von oben auf die Figur 1, unter Weglassung des Saugschlauches, in Richtung der Längsachse des Absaugrohres auf den oberen Teil desselben, mit einem Druckluftventil 28 mit einem integrierten Drucksensor zur Versorgung des Druckluftrohres 10, den Ohren 7 für die Führungswellen 6 des Absaugrohres 3, wobei auch Schrauben 18 zu sehen sind, welche die Ohren 7 und die Führungswellen 6 durchsetzen zur Halterung der Führungswellen 6 in den Ohren 7. Ebenso sind Verschlüsse 26 erkennbar zum Befestigen des Absaugrohres 3 an den zum Saugbagger führenden Saugschlauch 24. Die Figur 7 zeigt das Druckluftrohr 10 sowie das Druckluftventil 28 aus der Ansicht Y in Figur 6, wobei das Absaugrohr 3 an der äußeren Mantelwand des Absaugrohres 3 nach unten zur Krone 11 und dem Luftringrohres 2 geführt ist. Ersichtlich sind aus dieser Figur auch ein Teil des Anschlussringes 4 des Absaugrohres 3 sowie eine Schnellkupplung 21 zum Anschluss des Druckluftrohres 10 bzw. des Druckluftventils 28 an eine externe Druckluftzuführung, eine Schraube 22, ein Spannteil 13 und eine Unterlage 12 für die Befestigung des Druckluftventils 28.

Das Aufsetzen des Absaugrohres 3 mitsamt den Spitzrohren 1 auf dem Erdreich bewirkt eine Relativbewegung zwischen dem Absaugrohr 3 und dem Oberteil 5 und zwar ein Zusammenpressen der beiden Teile 3 und 5 um den freien Abstand s der Distanzhülse 8 von der Unterseite der oberen Führungshülse 7. Dadurch fährt die Führungswelle 6 um diesen Abstand s aus der Führung 19 heraus, bis die Mutter 39 auf die Kontakteinrichtung 25 auftrifft und diese auslöst. Das Signal der Kontakteinrichtung 25 steuert das Druckluftventil 28 an, welches dadurch öffnet, so dass Druckluft durch das Druckluftrohr 10 in das Luftringrohr 2 und von dort aus den Spitzrohren 1 in das Erdreich gepresst wird. Sobald die Mutter 39 sich aufgrund der Federkraft der Druckfeder 39 wieder von der Kontakteinrichtung löst, fällt dieselbe ab und das Druckluftventil 28 wird geschlossen.

Die Druckluftströme werden vorzugsweise pulsförmig mit einer vorgebbaren und steuerbaren bzw. regelbaren Pulsfrequenz in das Erdreich gepresst. Dazu besitzt das Druckluftventil 28 einen Drucksensor, welcher den momentanen Druck innerhalb des Druckluftrohres 10 misst. Bei hartem Erdreich, wenn also der Druckluftstrom innerhalb des Erdreichs auf einen erhöhten Widerstand trifft und dadurch der Druck ansteigt, wird die Pulsfrequenz des Druckluftstromes erhöht und umgekehrt erniedrigt.

Aus den Figuren 1, 9 und 10 ist eine weitere Besonderheit der Vorrichtung zu entnehmen. Das Absaugrohr 3 weist im Bereich seines unteren Endes direkt oberhalb der Krone 11 Schlitze 14 auf, welche zur Zuführung von Außenluft in das Absaugrohr 3 unter Umgehung der Öffnung der Krone 11 dienen, um eine laminare Strömung an der inneren Wand des Absaugrohres 3 zu erzeugen, um diese dadurch sauber zu halten.

Die Figur 8 zeigt eine Draufsicht auf das Oberteil 4, der Anschlussring 4, des Absaugrohres 3 mit den Ohren 19 für den Durchgang der Führungswellen 6. Ersichtlich sind die Ohren 19 für die Führungswellen 6 in gleichen Abständen angeordnet und am Anschlussring 4 angeschweißt.

Figur 9 zeigt eine Seitenansicht eines unteren Teils 34 des Absaugrohres 3 ohne Krone 11; das Absaugrohr 3 kann sich aus mehreren Teilen zusammensetzen. Das zylinderförmige Teil 34 weist an seinem unteren Ende innerhalb seines Randes Ausschnitte 35 auf, wobei vorzugsweise drei derartige Ausschnitte 35 in äquidistanten Abständen um den peripheren Umfang des Teils 34 verteilt sind, was aus der Figur 10 ersichtlich ist. Die Ausschnitte 35 verlaufen in einer Querschnittsebene des Teils 34. Beim Aufschweißen der Krone 11 auf das untere Teil 34 kann durch ein mehr oder weniger tiefes Aufsetzen der Krone 11 auf den unteren Teil die Höhe der verbleibenden Luftansaugschlitze 14 gemäß der Figur 1 vorgewählt werden. Diese Luftansaugschlitze 14 sorgen für eine laminare Strömung innerhalb des Absaugrohres 3 und bilden zur Öffnung der Krone 11 einen Bypass für die Saugluft. Diese laminare Strömung verhindert zum einen Turbulenzen im Absaugrohr 3 wie es gleichermaßen die Ablagerung von Erdreich innerhalb des Absaugrohres wirkungsvoll verhindert, so dass durch diese einfache Maßnahme das Absaugrohr 3 sauber gehalten werden kann. Das wiederum hat zur Folge, dass die Saugleistung nicht abnimmt, weil keine Verwirbelungen und Turbulenzen im Absaugrohr 3 vorhanden sind.

Figur 10 zeigt einen Querschnitt durch den unteren Teil 34 des Absaugrohres 3 senkrecht zur Mittelachse 30 des Absaugrohres zur Darstellung der Lage der Luftansaugschlitze 14.

In den Figuren 11, 11a und 11b sind verschiedene Seitenansichten und eine Draufsicht auf die Befestigungsunterlage 35 des Luftdruckventils 28 gezeigt.

Figur 12 zeigt eine Seitenansicht einer der drei Führungswellen 6 mit einem Teilschnitt zur Führung des Anschlussringes 4 des Absaugrohres 3 an der Anschlusshülse 5 zur Halterung des nach oben abgehenden Saugschlauches 24. Ersichtlich innerhalb des Teilschnittes sind die Querbohrung 37 für den Durchgang der Schraube 18 zur Halterung der Welle 6 innerhalb des Ohres 7. Ebenso ersichtlich ist aus der Figur 12 das untere Ende 38 der Führungswelle 6, an welchem die Führungswelle 6 unterhalb des Ohres 19 des Anschlussrings 4 unter Zwischenlage einer Sonderscheibe 9 mittels der Mutter 39 befestigt wird.

### Gewerbliche Anwendbarkeit:

Der Gegenstand der Erfindung ist bei Saugbaggern gewerblich anwendbar. Die Nützlichkeit der Erfindung besteht insbesondere darin, dass das Einbringen der Druckluft erst innerhalb des Erdreiches in dasselbe erfolgt, wodurch ein Erdkern von in etwa der Größe oder kleiner des lichten Querschnitts der Krone hochgedrückt und abgelöst wird, so dass dieser Erdkern durch den Saugstrom durch das Absaugrohr abgesaugt werden kann.

### Liste der Bezugszeichen:

- 1: Spitzrohr
- 2: Luftringrohr
- 3: Absaugrohr
- 4: Anschlussring
- 5: Anschlusshülse
- 6: Führungswelle
- 7: Ohr
- 8: Distanzhülse
- 9: Sonderscheibe
- 10: Druckluftrohr
- 11: Krone
- 12: Unterlage
- 13: Spannteil
- 14: Schlitze
- 15: Zylinderschraube
- 16: Schlauchschelle
- 17: Mutter
- 18: Schraube
- 19: Buchse, wie GAR-MAX-Buchse
- 20: Sechskantmutter
- 21: Schnellkupplung
- 22: Schraube
- 23: Anschlüsse für die Spitzrohre
- 24: Saugschlauch
- 25: Kontakteinrichtung
- 26: exzentrischer Verschluss
- 27: Gummischlauch
- 28: Druckluftventil
- 29: Zugang des Luftdruckrohres zum Luftringrohr
- 30: Mittelachse des Absaugrohres
- 31: Eintrittsöffnung der Druckluft in das Spitzrohr
- 32: Austrittsöffnung der Druckluft aus dem Spitzrohr
- 33: Spitze des Spitzrohres
- 34: unterer Teil des Absaugrohres
- 35: Ausschnitt am unteren Teil des Absaugrohres
- 36: Befestigungsunterlage des Luftventils
- 37: Querbohrung
- 38: unteres Ende der Führungswelle
- 39: Druckfeder

## Patentansprüche

1. Verfahren zum pneumatischen Aufnehmen von Erdreich nach dem Dünnstromverfahren für Saugvorrichtungen, wie Saugbagger, mittels eines Saugluftstromes unter Verwendung eines pneumatischen Absaugrohres (3) mit einer am unteren, zum Erdreich gerichteten Ende angeordneten Krone (11) sowie einer Luftzuführeinrichtung (10) für Druckluft zur Krone (11) unter Erzeugung eines das Erdreich im Bereich der Krone (11) lockernden Druckluftstromes,
**dadurch gekennzeichnet, dass** der Druckluftstrom unterhalb der Krone (11) parallel zu einer Querschnittsebene der Krone (11) innerhalb des Erdreichs in dasselbe eingeblasen wird, wodurch ein Erdkern von in etwa der Größe oder kleiner des lichten Querschnitts der Krone (11) hochgedrückt und abgelöst wird, welcher durch das Absaugrohr (3) abgesaugt wird, so dass mit dem Hochdrücken und Ablösen des Erdkerns der umgelenkte Druckluftstrom und der Saugluftstrom innerhalb des Absaugrohres (3) gleichgerichtet sind.

2. Verfahren nach Anspruch 1, **dadurch gekennzeichnet,**
**dass** mehrere Druckluftströme unterhalb des peripheren Randes der Krone (11) oder im Bereich des unteren peripheren Randes der Krone (11) innerhalb des Erdreichs erzeugt werden, vorzugsweise synchron, welche radial zur Mittelachse (30) der Krone (11) hin gerichtet sind.

3. Verfahren nach Anspruch 1, **dadurch gekennzeichnet,**
**dass** mehrere Druckluftströme unterhalb des peripheren Randes der Krone (11) oder im Bereich des unteren peripheren Randes der Krone (11) innerhalb des Erdreichs erzeugt werden, vorzugsweise synchron, welche von der Mittelachse (30) der Krone (11) ausgehend radial nach außen gerichtet sind.

4. Verfahren nach Anspruch 1 oder 2 oder 3, **dadurch gekennzeichnet,**
**dass** der Druckluftstrom in Form einer Serie von Pulsen innerhalb des Erdreichs in dasselbe gedrückt wird, wobei die Pulsfrequenz des Druckluftstromes von der Härte des Erdreichs mittels eines Druckluftsensors gesteuert bzw. geregelt wird, nämlich bei härterem Erdreich die Pulsfrequenz erhöht, hingegen bei weicherem Erdreich die Pulsfrequenz erniedrigt wird.

5. Pneumatisches Absaugrohr (3) zum pneumatischen Aufnehmen von Erdreich nach dem Dünnstromverfahren, für Saugvorrichtungen wie Saugbagger bei Erzeugung eines Saugluftstromes, mit einer am unteren, zum Erdreich gerichteten Ende angeordneten Krone (11), wobei an das obere Ende des Absaugrohres (3) ein Saugschlauch (24) anschließbar ist, sowie mit einer Luftzuführeinrichtung (10) für Druckluft zur Krone (11) unter Erzeugung eines das Erdreich im Bereich der Krone (11) lockernden Druckluftstromes,
**dadurch gekennzeichnet, dass** die Luftzuführeinrichtung (10) wenigstens ein Spitzrohr (1) umfasst, welches die Krone (11) nach unten in Richtung parallel zur Mittelachse (30) des Absaugrohres (3) zum Eindringen in das Erdreich und zum Einblasen eines Druckluftstromes innerhalb des Erdreichs in dasselbe unterhalb der Krone (11) parallel zu einer Querschnittsebene derselben überragt und geeignet ist zum Hochdrücken und Ablösen eines Erdkerns von in etwa der Größe oder kleiner des lichten Querschnitts der Krone (11) und dem Absaugen des Erdkerns durch das Absaugrohr (3).

6. Absaugrohr nach Anspruch 5, **dadurch gekennzeichnet,**
**dass** die Luftzuführeinrichtung (10) mehrere peripher um die Krone (11) herum verteilte Spitzrohre (1) umfasst, welche die Krone (11) nach unten in Richtung parallel zur Mittelachse (30) des Absaugrohres (3) überragen und welche im Bereich ihrer unteren Enden je eine in der Querschnittsebene der Krone (11) radial nach innen zur Mittelachse (30) gerichtete Austrittsöffnung für die Druckluft aufweisen.

7. Absaugrohr nach einem der Ansprüche 5 bis 6, **dadurch gekennzeichnet,**
**dass** die Luftzuführeinrichtung (10) ein Luftringrohr (2) umfasst, welches peripher um die Krone (11) herum angeordnet ist und einen Drucklufttank bildet, in welchen ein Druckluftrohr (10) mündet, wobei an dem Luftringrohr (2) nach unten in Richtung parallel zur Mittelachse (30) der Krone (11) die Spitzrohre (1) angeordnet sind.

8. Absaugrohr nach einem der Ansprüche 5 bis 7, **dadurch gekennzeichnet,**
**dass** innerhalb des Druckluftrohres (10) ein Drucksensor angeordnet ist, welcher den augenblicklichen Druck innerhalb der Spitzrohre (1) misst und in Abhängigkeit des gemessenen Druckes ein am Druckluftrohr angeordnetes Luftventil (28) öffnet oder schließt.

9. Absaugrohr nach einem der Ansprüche 5 bis 8, **dadurch gekennzeichnet,**
**dass** das Druckluftrohr (10) senkrecht außen auf dem Mantel des Absaugrohres (3) angeordnet ist, vorzugsweise senkrecht in Richtung einer Mantellinie.

10. Absaugrohr nach einem der Ansprüche 5 bis 9, **dadurch gekennzeichnet,**
**dass** die Spitzrohre (1) an ihrem äußersten unteren Ende eine Spitze aufweisen, wobei der Durchmesser der Austrittsöffnung (32) der Spitzrohre (1) kleiner als der Durchmesser der Eintrittsöffnung (31) ist.

11. Absaugrohr nach einem der Ansprüche 5 bis 10, **dadurch gekennzeichnet,**
**dass** die Spitzrohre (1) die Krone (11) nach unten um einen Betrag zwischen 8 cm bis 15 cm überragen

12. Absaugrohr nach einem der Ansprüche 5 bis 11, **dadurch gekennzeichnet,**
**dass** das Absaugrohr (3) oberhalb der Krone (11) Schlitze (14) aufweist zum Einströmen von Luft unter Umgehung der Kronenöffnung in Funktion eines Bypasses zur Sicherstellung einer laminare Strömung im Absaugrohr (3).

13. Absaugrohr nach Anspruch 12, **dadurch gekennzeichnet,**
**dass** die Schlitze (14) sich peripher um das Absaugrohr (3) herum erstrecken, wobei die Länge der Schlitze erheblich größer als die Breite der Schlitze ist, vorzugsweise in einem Verhältnis von Länge zu Breite wie 5:1 bis 20:1.

14. Absaugrohr nach Anspruch 12 oder 13 oder 14, **dadurch gekennzeichnet,**
**dass** die Schlitze (14) verschließbar und öffenbar sowie in ihrer Länge und gegebenenfalls Breite verstellbar sind.

15. Absaugrohr nach einem der Ansprüche 5 bis 14, **dadurch gekennzeichnet,**
**dass** das Absaugrohr (3) aus mehreren Teilen zusammengesetzt ist und im Wesentlichen aus der Krone (11), einem Mittelstück (34) sowie einem darauf folgenden Anschlussring besteht.

16. Absaugrohr nach einem der Ansprüche 5 bis 15, **dadurch gekennzeichnet,**
**dass** das Absaugrohr (3) beweglich in geführter Weise und federbelastet an einem feststehenden Oberteil (5) angeordnet ist, an welchem ein Saugschlauch angreift, wobei sich zwischen Oberteil (5) und Absaugrohr (3) ein verformbarer Verbindungsbalg befindet.

17. Absaugrohr nach Anspruch 15, **dadurch gekennzeichnet,**
**dass** das Oberteil (5) eine Anschlusshülse ist, welche an ihrem unteren Ende mit dem Verbindungsbalg und an ihrem oberen Ende mit dem abgehenden Saugschlauch verbunden ist.

18. Absaugrohr nach einem der Ansprüche 5 bis 17, **dadurch gekennzeichnet,**
**dass** auf dem Absaugrohr (3) an seinem oberen Ende ein Anschlussring angeordnet ist, welcher seinerseits an seinem oberen Ende mit dem Verbindungsbalg verbunden ist.

19. Absaugrohr nach einem der Ansprüche 15 bis 18, **dadurch gekennzeichnet,**
**dass** das Oberteil (5) und der Anschlussring (4) wenigstens je eine miteinander koinzidierende rohr- oder hülsenförmige Führung aufweist, durch welche eine Führungswelle geführt ist, welche innerhalb der Führung des Oberteils befestigt ist und welche innerhalb der Führung des Anschlussringes beweglich gehaltert ist und welche mit einer außerhalb der Führung am unteren Ende derselben mit einer Sicherung zur Wegbegrenzung der Führungswelle versehen ist, wobei zwischen der Führung des Oberteils und derjenigen des Anschlussringes eine Druckfeder angeordnet ist, welche in Ruhestellung in ihrer größten Längenausdehnung das Oberteil (5) und den Anschlussring (4) auf ihren größtmöglichen Abstand hält.

20. Absaugrohr nach einem der Ansprüche 8 bis 18, **dadurch gekennzeichnet,**
**dass** unterhalb der Führungswelle eine Kontakteinrichtung (25) angeordnet ist, welche bei einem vorgegebenen Federweg und Zusammenpressen der Druckfeder durch die Führungswelle kontaktierbar ist und ein Signal auslöst, welches seinerseits das Luftventil (28) zur Druckluftzuführung zu den Spitzrohren (1) öffnet und den Spitzrohren (1) einen Druckluftstrom zuzuführen imstande ist.

21. Absaugrohr nach einem der Ansprüche 5 bis 20, **dadurch gekennzeichnet,**
**dass** das Oberteil (5) eine Schnellkupplung aufweist, mittels derselben das Oberteil mit dem Absaugrohr (3) lösbar verbunden ist.

22. Absaugrohr nach Anspruch 5, **dadurch gekennzeichnet,**
**dass** das Mittelstück (34) des Absaugrohres (3) an seinem unteren Ende Ausschnitte (35) aufweist, welche dazu dienen beim Verbinden des Mittelstücks (34) mit der Krone (11) die Schlitze (14) zu gestalten.

23. Absaugrohr nach Anspruch 5, **dadurch gekennzeichnet,**
**dass** an dem Oberteil (5) zum Anschluss des Saugschlauches (24) drei Ohren (7) zur Aufnahme von drei Führungswellen (6) angeordnet sind, wie auch das Oberteil das Luftventil (28) sowie eine Schnellkupplung (21) zum Anschluss des Luftdruckrohres (10) an die Druckluftzufuhr trägt.

24. Absaugrohr nach einem der Ansprüche 5 bis 21,
**dadurch gekennzeichnet, dass** die Luftzuführeinrichtung (10) ein in Richtung der Mittelachse (30) der Krone (11) verlaufendes Spitzrohr (1) umfasst, welches im Bereich des unteren Endes mindestens eine in der Querschnittsebene der Krone (11) radial nach außen gerichtete Austrittsöffnung für die Druckluft aufweist.

25. Absaugrohr nach Anspruch 22, **dadurch gekennzeichnet,**
**dass** das Spitzrohr (1) drei jeweils um 120 Grad auf dem Umfang des Spitzrohres verteilte Austrittsöffnungen aufweist.

26. Verwendung eines pneumatischen Absaugrohres (3) nach Anspruch 5 zum Einsatz für Saugbagger oder Saugvorrichtungen unter pneumatischem Aufnehmen von Erdreich nach dem Dünnstromverfahren bei Erzeugung eines Saugluftstromes.

## Claims

1. A method for pneumatically picking up soil according to the thin-stream method for suction devices such as suction dredges, by means of a suction air stream using a pneumatic extraction pipe (3) with a crown (11) arranged at the lower end facing the soil as well as with an air feed device (10) for compressed air to the crown (11), generating a compressed air stream that loosens up the soil in the area of the crown (11),
**characterized in that** the compressed air stream is blown into the soil below the crown (11) parallel to a cross sectional plane of the crown (11) in the soil, as a result of which a soil core that is approximately the size of or smaller than the clearance cross section of the crown (11) is pushed up and separated, said soil core is extracted by the extraction pipe (3) so that, when the soil core is pushed up and separated, the deflected compressed air stream and the suction air stream are aligned inside the extraction pipe (3).

2. The method according to Claim 1, **characterized in that** several compressed air streams are generated below the peripheral edge of the crown (11) or in the area of the lower peripheral edge of the crown (11) in the soil, preferably synchronously, said streams being oriented radially with respect to the middle axis (30) of the crown (11).

3. The method according to Claim 1, **characterized in that** several compressed air streams are generated below the peripheral edge of the crown (11) or in the area of the lower peripheral edge of the crown (11) in the soil, preferably synchronously, said streams being oriented radially towards the outside starting from the middle axis (30) of the crown (11).

4. The method according to Claim 1 or 2 or 3, **characterized in that** the compressed air stream is forced into the soil in the form of a series of pulses in the soil, whereby the pulse frequency of the compressed air stream is controlled or regulated as a function of the hardness of the soil by means of a compressed air sensor, namely, the pulse frequency is increased when the soil is harder, whereas it is decreased when the soil is softer.

5. A pneumatic extraction pipe (3) for pneumatically picking up soil according to the thin-stream method, for suction devices such as suction dredges, generating a suction air stream, having a crown (11) arranged at the lower end facing the soil, whereby a suction tube (24) can be connected to the upper end of the extraction pipe (3), as well as having an air feed device (10) for compressed air to the crown (11), generating a compressed air stream that loosens up the soil in the area of the crown (11),
**characterized in that** the air feed device (10) has at least one tapered pipe (1) which extends beyond the crown (11) downwards in the direction parallel to the middle axis (30) of the extraction pipe (3) for purposes of penetrating into the soil and blowing a compressed air stream into the soil below the crown (11) parallel to the cross sectional plane of said crown (11), and said air feed device (10) being suitable for pushing up and separating a soil core that is approximately the size of or smaller than the clearance cross section of the crown (11) and for extracting the soil core through the extraction pipe (3).

6. The extraction pipe according to Claim 5, **characterized in that** the air feed device (10) comprises several tapered pipes (1) that are distributed peripherally around the crown (11) and that extend beyond the crown (11) downwards in the direction parallel to the middle axis (30) of the extraction pipe (3) and that, in the area of their lower ends, they each have an outlet opening for the compressed air that is arranged in the cross sectional plane of the crown (11) and that is oriented inwards towards the middle axis (30).

7. The extraction pipe according to any of Claims 5 to 6,
**characterized in that**
the air feed device (10) comprises an air ring pipe (2) that is arranged peripherally around the crown (11) and that forms a compressed air tank into which a compressed air pipe (10) opens up, whereby the tapered pipes (1) are arranged on the air ring pipe (2) facing downwards in the direction parallel to the middle axis (30) of the crown (11).

8. The extraction pipe according to any of Claims 5 to 7,
**characterized in that**,
inside the compressed air pipe (10), there is a pressure sensor that measures the momentary pressure inside the tapered pipes (1) and, as a function of the measured pressure, opens or closes an air valve (28) arranged on the compressed air pipe.

9. The extraction pipe according to any of Claims 5 to 8,
**characterized in that**
the compressed air pipe (10) is arranged perpendicular on the outside on the circumferential surface of the extraction pipe (3), preferably perpendicular in the direction of a circumferential surface line.

10. The extraction pipe according to any of Claims 5 to 9,
**characterized in that**
the outermost lower end of the tapered pipe (1) has a tip, whereby the diameter of the outlet opening (32) of the tapered pipes (1) is smaller than the diameter of the inlet opening (31).

11. The extraction pipe according to any of Claims 5 to 10,
**characterized in that**
the tapered pipes (1) extend beyond the crown (11) downwards by a value of between 8 cm and 15 cm.

12. The extraction pipe according to any of Claims 5 to 11,
**characterized in that**
the extraction pipe (3) has slits (14) above the crown (11) for air intake that avoids the crown opening, thus functioning as a bypass for ensuring a laminar flow in the extraction pipe (3).

13. The extraction pipe according to Claim 12, **characterized in that** the slits (14) extend peripherally around the extraction pipe (3), whereby the length of the slits is considerably greater than the width of the slits, preferably at a ratio of length to width of 5:1 to 20:1.

14. The extraction pipe according to Claim 12 or 13 or 14,
**characterized in that**
the slits (14) can be opened and closed and their length and optionally their width can be adjusted.

15. The extraction pipe according to any of Claims 5 to 14,
**characterized in that**
the extraction pipe (3) is made up of several parts and consists essentially of the crown (11), a middle piece (34) and a following closing ring.

16. The extraction pipe according to any of Claims 5 to 15,
**characterized in that**
the extraction pipe (3) is arranged so as to be movable in a guided manner and spring-loaded on a stationary top part (5) which engages with a suction tube, whereby a deformable connection bellows is positioned between the top part (5) and the extraction pipe (3).

17. The extraction pipe according to Claim 15, **characterized in that** the top part (5) is a connection sleeve that is connected at its lower end to the connection bellows and at its upper end to the outgoing suction tube.

18. The extraction pipe according to any of Claims 5 to 17,
**characterized in that**,
at the upper end of the extraction pipe (3), there is a connection ring that, in turn, is connected at its upper end to the connection bellows.

19. The extraction pipe according to any of Claims 15 to 18,
**characterized in that**
the top part (5) and the connection ring (4) each have at least one tubular or sleeve-shaped guide that coincide with each other, through which a guide shaft passes that is attached inside the guide of the top part and that is movably secured inside the guide of the connection ring and which, outside of the guide at the lower end thereof, is provided with a security element to limit the path of the guide shaft, whereby a pressure spring is arranged between the guide of the top part and that of the connection ring, said pressure spring holding the top part (5) and the connection ring (4) at their greatest possible distance in the resting position in their largest lengthwise extension.

20. The extraction pipe according to any of Claims 8 to 18,
**characterized in that**,
below the guide shaft, there is a contact element (25) that, at a predefined spring path and compression of the pressure spring, can be contacted by the guide shaft and triggers a signal with which, in turn, opens the air valve (28) for feeding compressed air to the tapered pipes (1) and which is capable of feeding a compressed air stream into the tapered pipes (1).

21. The extraction pipe according to any of Claims 5 to 20,
**characterized in that**
the top part (5) has a quick coupling by means of which the top part is detachably connected to the extraction pipe (3).

22. The extraction pipe according to Claim 5, **characterized in that** the lower end of the middle piece (34) of the extraction pipe (3) has cutouts (35) that serve to configure the slits (14) when the middle piece (34) is connected to the crown (11).

23. The extraction pipe according to Claim 5, **characterized in that**, on the top part (5) for connecting the suction tube (24), there are three ears (7) for holding three guide shafts (6) and the top part carries the air valve (28) as well as a quick coupling (21) for connecting the compressed air pipe (10) to the compressed air feed.

24. The extraction pipe according to any of Claims 5 to 21,
**characterized in that**
the air feed device (10) has a tapered pipe (1) running in the direction of the middle axis (30) of the crown (11), the lower end area of said tapered pipe (1) having at least one outlet opening for compressed air that is arranged in the cross sectional plane of the crown (11) and that is oriented radially outwards.

25. The extraction pipe according to Claim 22, **characterized in that** the tapered pipe (1) has three outlet openings that are each distributed by 120 degrees along the circumference of the tapered pipe.

26. The use of a pneumatic extraction pipe (3) according to Claim 5, for use in suction dredges or suction devices for pneumatically picking up soil according to the thin-stream method while generating a suction air stream.

## Revendications

1. Procédé de réception pneumatique de terre du sous-sol selon le procédé à flux mince pour des dispositifs d'aspiration tels que des dragues suceuses au moyen d'un flux d'air aspiré, en utilisant un tuyau d'aspiration pneumatique (3) avec une couronne (11) disposée à l'extrémité inférieure dirigée vers la terre du sous-sol, ainsi qu'un dispositif d'alimentation en air (10) pour l'air comprimé vers la couronne (11), tout en produisant un flux d'air comprimé désagrégeant la terre dans la zone de la couronne (11),
**caractérisé en ce que** le flux d'air comprimé en dessous de la couronne (11) est insufflé parallèlement à un plan de la section de la couronne (11) à l'intérieur de la terre du sous-sol, dans celle-ci, ce par quoi un noyau de terre ayant à peu près la taille ou étant plus petit que la largeur intérieure de la section de la couronne (11) se soulève et se détache, lequel noyau de terre est aspiré par le tuyau d'aspiration (3), de sorte que, par la poussée vers le haut et le détachement du noyau de terre, le flux d'air comprimé dévié et le flux d'air aspiré sont redressés à l'intérieur du tuyau d'aspiration (3).

2. Procédé selon la revendication 1, **caractérisé en ce que**
plusieurs flux d'air comprimé en dessous du bord périphérique de la couronne (11) ou dans la zone du bord périphérique inférieur de la couronne (11) sont produits à l'intérieur de la terre du sous-sol, de préférence de façon synchrone, lesquels sont dirigés de façon radiale par rapport à l'axe médian (30) de la couronne (11).

3. Procédé selon la revendication 1, **caractérisé en ce que**
plusieurs flux d'air comprimé en dessous du bord périphérique de la couronne (11) ou dans la zone du bord périphérique inférieur de la couronne (11) sont produits à l'intérieur de la terre du sous-sol, de préférence de façon synchrone, lesquels sont dirigés, partant de l'axe médian (30) de la couronne (11), de façon radiale vers l'extérieur.

4. Procédé selon l'une des revendications 1 ou 2 ou 3, **caractérisé en ce que**
le flux d'air comprimé est poussé à l'intérieur de la terre du sous-sol, dans celle-ci, sous forme d'une série d'impulsions, la fréquence d'impulsions du flux d'air comprimé étant contrôlée ou réglée à l'aide d'un capteur pneumatique par la dureté de la terre du sous-sol, à savoir que la fréquence d'impulsions augmente lorsque la terre du sous-sol est plus dure et qu'elle diminue par contre lorsque la terre du sous-sol est plus tendre.

5. Tuyau d'aspiration pneumatique (3), pour la réception pneumatique de terre du sous-sol selon le procédé à flux mince pour dispositifs d'aspiration tels que des dragues suceuses, en produisant un flux d'air d'aspiration, avec une couronne (11) disposée à l'extrémité inférieure dirigée vers la terre du sous-sol, un tuyau flexible d'aspiration (24) pouvant être raccordé à l'extrémité supérieure du tuyau d'aspiration (3), ainsi qu'avec un dispositif d'alimentation en air (10) pour l'air comprimé vers la couronne (11), produisant un flux d'air comprimé désagrégeant la terre dans la zone de la couronne (11),
**caractérisé en ce que** le dispositif d'alimentation en air (10) comprend au moins un tuyau pointu (1), lequel surplombe la couronne (11) vers le bas dans le sens parallèle à l'axe médian (30) du tuyau d'aspiration (3), afin de pénétrer dans la terre du sous-sol et d'insuffler un flux d'air comprimé à l'intérieur de la terre du sous-sol dans celle-ci en dessous de la couronne (11), parallèlement à un plan de la section de la couronne, et est apte à pousser vers le haut et à détacher un noyau de terre ayant à peu près la taille ou étant plus petit que la largeur intérieure de la section de la couronne (11), et à aspirer le noyau de terre par le tuyau d'aspiration (3).

6. Tuyau d'aspiration selon la revendication 5, **caractérisé en ce que**
le dispositif d'alimentation en air (10) comprend plusieurs tuyaux pointus (1) disposés en périphérie autour de la couronne (11), lesquels surplombent la couronne (11) vers le bas dans le sens parallèle à l'axe médian (30) du tuyau d'aspiration (3) et lesquels présentent chacun dans la zone de leurs extrémités inférieures dans le plan de la section de la couronne (11) une ouverture d'échappement pour l'air comprimé dirigée radialement vers l'intérieur par rapport à l'axe médian (30).

7. Tuyau d'aspiration selon l'une des revendications 5 ou 6, **caractérisé en ce que** le dispositif d'alimentation en air (10) comprend un tuyau d'air annulaire (2), qui est disposé de façon périphérique autour de la couronne (11) et constitue un réservoir d'air comprimé dans lequel débouche un tuyau pneumatique (10), les tuyaux pointus (1) étant disposés sur le tuyau d'air annulaire (2) vers le bas dans le sens parallèle à l'axe médian (30) de la couronne (11).

8. Tuyau d'aspiration selon l'une des revendications 5 à 7, **caractérisé en ce que** à l'intérieur du tuyau d'air comprimé (10) est disposé un capteur de pression qui mesure la pression momentanée à l'intérieur des tuyaux pointus (1) et ouvre ou ferme une valve pneumatique (28) disposée sur le tuyau d'air comprimé en fonction de la pression mesurée.

9. Tuyau d'aspiration selon l'une des revendications 5 à 8, **caractérisé en ce que** le tuyau d'air comprimé (10) est disposé verticalement à l'extérieur sur la gaine du tuyau d'aspiration (3), de préférence verticalement dans le sens d'une ligne de la gaine.

10. Tuyau d'aspiration selon l'une des revendications 5 à 9, **caractérisé en ce que** les tuyaux pointus (1) présentent en leur extrémité inférieure une pointe, le diamètre de l'ouverture d'échappement (32) des tuyaux pointus (1) étant plus petit que le diamètre d'admission (31).

11. Tuyau d'aspiration selon l'une des revendications 5 à 10, **caractérisé en ce que** les tuyaux pointus (1) surplombent la couronne (11) vers le bas d'une grandeur entre 8 à 15 cm.

12. Tuyau d'aspiration selon l'une des revendications 5 à 11, **caractérisé en ce que** le tuyau d'aspiration (3) au-dessus de la couronne (11) présente des fentes (14) destinées à l'admission de l'air, dérivant l'ouverture de la couronne (11) dans la fonction d'un bipasse pour assurer un flux laminaire dans le tuyau d'aspiration (3).

13. Tuyau d'aspiration selon la revendication 12, **caractérisé en ce que** les fentes (14) s'étendent de façon périphérique autour du tuyau d'aspiration (3), la longueur des fentes étant considérablement plus élevée que la largeur des fentes, de préférence dans un rapport de la longueur à la largeur tel que de 5 à 1 jusqu'à 20 à 1.

14. Tuyau d'aspiration selon l'une des revendications 12 ou 13 ou 14, **caractérisé en ce que** les fentes (14) peuvent s'ouvrir ou se fermer et sont réglables en longueur et le cas échéant en largeur.

15. Tuyau d'aspiration selon l'une des revendications 5 à 14, **caractérisé en ce que**, le tuyau d'aspiration (3) se compose de plusieurs parties et consiste pour l'essentiel en une couronne (11), une pièce du milieu (34), ainsi qu'en un anneau de raccordement (4) au-dessus.

16. Tuyau d'aspiration selon l'une des revendications 5 à 15, **caractérisé en ce que** le tuyau d'aspiration (3) est disposé de façon amovible, guidée et équilibrée par ressort sur une partie supérieure fixe (5) sur laquelle un tuyau flexible d'aspiration a prise, un soufflet de jonction déformable se trouvant entre la partie supérieure (5) et le tuyau d'aspiration (3).

17. Tuyau d'aspiration selon la revendication 15, **caractérisé en ce que** la partie supérieure (5) est une douille de raccordement, qui est reliée en sa partie inférieure avec le soufflet de raccordement et en sa partie supérieure avec le tuyau flexible d'aspiration sortant.

18. Tuyau d'aspiration selon l'une des revendications 5 à 17, **caractérisé en ce que** à l'extrémité supérieure du tuyau d'aspiration (3), est disposé un anneau de raccordement (4) qui pour sa part est relié en son extrémité supérieure avec le soufflet de raccordement.

19. Tuyau d'aspiration selon l'une des revendications 15 à 18, **caractérisé en ce que** la partie supérieure (5) et l'anneau de raccordement (4) présentent chacun au moins un guidage en forme de tuyau ou de douille coïncidant l'un avec l'autre, par lequel est conduit un arbre de guidage qui est fixé à l'intérieur du guidage de la partie supérieure et qui est maintenu de façon mobile à l'intérieur du guide de l'anneau de raccordement et qui est pourvu, à l'extérieur du guidage sur l'extrémité inférieure de celui-ci, d'une sûreté pour limiter la course de l'arbre de l'arbre de guidage, un ressort de pression étant disposé entre le guidage de la partie supérieure et celui de l'anneau de raccordement, lequel en position de repos dans sa plus grande extension en longueur maintient la partie supérieure (5) et l'anneau de raccordement (4) dans leur plus grand écart possible.

20. Tuyau d'aspiration selon l'une des revendications 8 à 18, **caractérisé en ce que** au-dessous de l'arbre de guidage est disposé un dispositif de contact (25) qui est contacté étant donné une course définie du ressort et la compression du ressort à pression, et déclenche un signal, lequel ouvre à son tour la valve pneumatique (28) pour l'amenée de l'air comprimé dans les tuyaux pointus (1) et est en mesure de conduire un flux d'air comprimé dans les tuyaux pointus (1).

21. Tuyau d'aspiration selon l'une des revendications 5 à 20, **caractérisé en ce que** la partie supérieure (5) présente un raccord rapide au moyen duquel la partie supérieure est, reliée au tuyau d'aspiration (3) de façon mobile.

22. Tuyau d'aspiration selon la revendication 5, **caractérisé en ce que**
la pièce du milieu (34) du tuyau d'aspiration (3) présente en son extrémité inférieure des encoches qui servent à former les fentes (14) lors du raccordement de la pièce du milieu (34) avec la couronne (11).

23. Tuyau d'aspiration selon la revendication 5, **caractérisé en ce que**
sur la partie supérieure (5), pour le raccordement du tuyau flexible d'aspiration (24) sont disposés trois oeillets (7) pour le logement de trois arbres de guidage (6), de même que la partie supérieure porte la valve pneumatique (28), ainsi qu'un raccord rapide (21) pour le raccordement du tuyau pneumatique (10) à l'alimentation en air comprimé.

24. Tuyau d'aspiration selon l'une des revendications 5 à 21,
le dispositif d'alimentation en air (1) comprend un tuyau pointu (1) placé dans le sens de l'axe médian (30) de la couronne (11), lequel présente dans la zone de l'extrémité inférieure au moins une ouverture d'échappement pour l'air comprimé dirigée dans le plan de la section de la couronne (11) de façon radiale vers l'extérieur.

25. Tuyau d'aspiration selon la revendication 22, **caractérisé en ce que**
le tuyau pointu (1) présente trois ouvertures d'échappement réparties respectivement à 120 degrés sur la circonférence du tuyau pointu.

26. Utilisation d'un tuyau d'aspiration pneumatique (3) selon la revendication 5, destiné à être mis en oeuvre pour des dragues suceuses ou dispositifs d'aspiration en réceptionnant la terre du sous-sol selon le procédé à flux mince en produisant un flux d'air aspiré.
